# EUROPÄISCHE PATENTSCHRIFT

(11) **EP 0 561 165 B1**
(45) Veröffentlichungstag und Bekanntmachung des Hinweises auf die Patenterteilung: **17.01.1996**
(21) Anmeldenummer: 93102504.3
(22) Anmeldetag: 18.02.1993
(51) Int. Cl.: E03B 7/07

(54) **Vorrichtung zur Reinigung von Druckwasser in Wasserversorgungsinstallationen**
Device for treatment of pressurised water in water supply installations
Dispositif pour la purification d'eau sous pression dans des installations de distribution d'eau

(30) Priorität: 14.03.1992 DE 4208270
(43) Veröffentlichungstag der Anmeldung: 22.09.1993
(73) Patentinhaber: Eichhorst, Hans-J., D-89340 Leipheim (DE)
(72) Erfinder: Eichhorst, Hans-J., D-89340 Leipheim (DE)
(74) Vertreter: Fay, Hermann, Dipl.-Phys. Dr.

(56) Entgegenhaltungen:
- EP-A- 0 311 763
- DE-A- 1 517 574
- DE-A- 4 028 529
- GB-A- 2 223 689
- JP-A- 2 126 923
- US-A- 2 988 221
- DATABASE WPIL Week 9025, Derwent Publications Ltd., London, GB; AN 90-190610

## Beschreibung

Die Erfindung betrifft eine Vorrichtung zur Reinigung von Druckwasser in Wasserversorgungs-, insbesondere Hauswasserversorgungsinstallationen, wobei in eine Wasserversorgungsleitung ein Schmutzfilter eingeschaltet ist, der ein vom Wasser durchströmtes, auf der angeströmten Seite in ein Filtergehäuse eingeschlossenes mechanisches Filterelement aufweist, wobei das Filtergehäuse an eine in einen Abwasserkanal mündende erste Abwasserspülleitung angeschlossen und dem Schmutzfilter im Zuge der Wasserversorgungsleitung ein Druckbehälter nachgeschaltet ist, wobei der Wassereinlauf durch eine Einströmöffnung und der Wasserauslauf durch eine Ausströmöffnung erfolgt.

Eine Vorrichtung mit diesen Merkmalen ist aus der DE-A-37 38 231 bekannt. Bei dieser Vorrichtung wird der von der Wasserversorgungsleitung dem Filter zugeführte Wasserstrom in einen mit herauszufilternden Stoffen angereicherten Abwasserstrom und einen mit diesen Stoffen abgereicherten Reinwasserstrom geteilt. Der Reinwasserstrom wird kontinuierlich einem als Druckbehälter ausgebildeten Speicherelement zugeführt, das bei maximalem Füllstand und maximalem Druck in dem Umfang Reinwasser über eine von einem Überdruckventil gesicherte Abwasserleitung abgibt, wie Reinwasser vom Filter zugeführt wird. Durch diesen ständigen Wasseraustausch wird eine Verkeimung des Wassers verhindert, wenn die Filterleistung zur Bereitstellung eines ausreichend großen Reinwasserstromes ausreicht und nicht durch Filterverschmutzungen beeinträchtigt wird.

Bei üblichen Vorrichtungen dieser Art ist der Schmutzfilter, zumeist ein handelsüblicher Sichtschmutzfilter, in regelmäßigen Zeitabständen zu reinigen, andernfalls setzt sich am Filterelement zu viel Schmutz ab, so daß infolge des entsprechend dabei wachsenden Strömungswiderstandes die Filterleistung sinkt oder die am Filterelement auftretende Druckdifferenz so groß wird, daß Schmutz durch das Filterelement hindurchgepreßt wird und in die Installation gelangt. - Die Reinigung des Schmutzfilters ist umständlich und aufwendig, da der Schmutzfilter dazu geöffnet und die Wasserversorgungsleitung beidseits des Schmutzfilters abgesperrt werden muß. Die regelmäßige Reinigung des Schmutzfilters wird daher, besonders bei Hauswasserversorgungsinstallationen, häufig oder sogar regelmäßig versäumt, so daß der Schmutzfilter seine Wirksamkeit verliert. Im übrigen ist ein solcher Schmutzfilter nur gegen Wasserverschmutzungen durch Feststoffe oberhalb einer filterpezifischen Korngröße wirksam. Feinerkörnige Verschmutzungen passieren das Filterelement und werden nicht ausgeschieden, ebensowenig wie im Wasser enthaltene Gase, wie beispielsweise Kohlensäure, Luft usw.

Aus DE-A-4 028 529 ist eine Vorrichtung zur Reinigung von Druckwasser in Wasserversorgungs-, insbesondere Hauswasserversorgungsinstallationen bekannt, wobei in eine Wasserversorgungsleitung ein Schmutzfilter eingeschaltet ist, der ein vom Wasser durchströmtes, auf der angeströmten Seite in ein Filtergehäuse eingeschlossenes mechanisches Filterelement aufweist, und wobei dem Schmutzfilter im Zuge der Wasserversorgungsleitung ein Druckbehälter nachgeschaltet ist. Der Schmutzfilter ist mit mehreren anderen, insbesondere chemischen Filtern und einer Entkeimungsanlage in Serie geschaltet, wobei sich der Schmutzfilter am Anfang und der Druckbehälter am Ende dieser Filterkette befindet. Die Filter und insbesondere auch der Schmutzfilter besitzen auswechselbare Filterelemente. Die Wasserdurchflußmengen durch die Filter werden meßtechnisch erfaßt und aufsummiert, was als Maß für die Filterbelastung und dazu dient, den Verbraucher zu gegebener Zeit zum Filterwechsel akustisch und/oder optisch aufzufordern. Zum Auswechseln des jeweiligen Filterelements wird der Wasserdurchsatz durch den Filter unterbunden, wofür zusätzlich in die Wasserversorgungsleitung eingebaute Ventile vorgesehen sind. Daher erfordert auch hier der Schmutzfilter in regelmäßigen Zeitabständen Wartung und Ersatz des Filterelements. Der Druckbehälter dient als Trinkwasser-Sammler und als Wassertemperierer, der eine gewünschte Trinkwassertemperatur von 10 bis 20° C sichert. Eine Möglichkeit, im Wasser enthaltene Gase sich abscheiden zu lassen, besteht auch hier nicht.

Aus GB-A-2 223 689 ist ein lediglich unter Atmosphärendruck stehender Gravitationsfilter bekannt, der als Schmutzfilter für natürlich fließendes Quellwasser dient. In ein im wesentlichen zylindrisches, mit seiner Achse senkrecht stehendes Filtergehäuse ist ein ebenes mechanisches Filterelement senkrecht eingesetzt, welches das Gehäuseinnere in eine Einlaufkammer und eine Auslaufkammer teilt und vom Wasser von der Einlauf- in die Auslaufkammer quer durchströmt wird. Zur Reinigung von abgeschiedenem Schmutz kann die Einlaufkammer durch eine im Boden des Filtergehäuses vorgesehene Auslaßleitung ausgewaschen werden.

Aus EP-A-0 311 763 ist ein Sedimentationsbehälter für die Wasser- und Abwasserreinigung bekannt, der sich zum Abtrennen von Sinkstoffen neben der Schwerkraft auch Zentrifugalkräften bedient. Der durch ein Leitrohr in eine von oben nach unten durchströmte äußere und in eine im Inneren des Leitrohres liegende, aufwärts durchströmte innere Sedimentationszone unterteilte Behälter weist als Nachreinigungszone Schrägplattenabscheider auf. Oberhalb dieser Schrägplattenabscheider ist eine Überlaufrinne für das Klarwasser angebracht, deren höhenverstellbare Wehrkante den über der Oberseite der Schrägplattenabscheider liegenden Wasserstand im Behälter bestimmt. Die Einströmöffnunq befindet sich unter der Ausströmöffnung, die unmittelbar an die Überlaufrinne anschließt und mit dem im Behälter oberhalb des Wasserstands befindlichen Luftraum in Verbindung steht, für den eine Entlüftung vorgesehen ist, die erforderlich ist, damit das Wasser im Behälter bis zur Höhe der Wehrkante ansteigen kann. Durch die unmittelbare Verbindung der Ausströmöffnung mit dem Luftraum kann keine Entgasung des Wassers stattfinden, da Gas aus dem Luftraum ohne weiteres in die der Ausströmöffnung nachgeschaltete Wasserversorgungsleitung gelangen und vom Wasser mitgeführt werden, auch sich im Wasser wieder lösen kann. Der Behälter besitzt am unteren Ende einen Konusboden mit zentralem Schlammaustrag.

Der Erfindung liegt die Aufgabe zugrunde, eine Vorrichtung der eingangs genannten Art so auszubilden, daß die Filterreinigung auf einfache Weise möglich und eine Abscheidung auch feinkörniger fester sowie gasförmiger Verunreinigungen erreicht wird.

Diese Aufgabe wird nach der Erfindung dadurch gelöst, daß das Filtergehäuse unterhalb des Filterelements über ein erstes steuerbares Absperrventil an die erste Abwasserspülleitung angeschlossen ist, daß die Einströmöffnung im oberen Behälterteil und die Ausströmöffnung im unteren Behälterteil angeordnet ist und daß der Druckbehälter oberhalb der Einströmöffnung an eine Gasauslaßleitung mit darin angeordnetem Präzisionsentlüftunqsventil sowie unterhalb der Ausströmöffnung an eine Spülleitung angeschlossen ist, die über ein zweites steuerbares Absperrventil mit einer zweiten, ebenfalls im Abwasserkanal mündenden Abwasserspülleitung verbunden ist.

Wird das Absperrventil am Filtergehäuse geöffnet, so wird der am Filterelement hängen gebliebene grobe Schmutz vom Filterelement abgespült und durch die Abwasserspülleitung in den Abwasserkanal geschwemmt. Die regelmäßige Reinigung des Schmutzfilters kann daher allein durch regelmäßiges Öffnen des Absperrventils erfolgen, ohne daß dazu die Wasserversorgungsleitung am Filter geschlossen zu werden braucht. Wird das Absperrventil automatisch gesteuert, findet die Filterreinigung regelmäßig und ohne jeden persönlichen Aufwand statt. Trotzdem noch das Filterelement passierende Stoffe werden im Druckbehälter abgeschieden. Durch die Größe des Druckbehälters ist die Wasserströmung im Druckbehälter äußerst gering, so daß in dem zur Ruhe gekommenen Wasser alle noch in den Druckbehälter gelangenden Feststoffverunreinigungen auf den Behälterboden absinken können, von wo sie durch die Spülleitung beim Öffnen des darin angeordneten Absperrventils ebenfalls in den Abwasserkanal ausgeschwemmt werden, was bei automatischer Steuerung auch dieses Absperrventils ebenfalls regelmäßig und ohne persönlichen Aufwand stattfinden kann. Die gasförmigen Verunreinigungen schließlich steigen im Druckbehälter aufwärts in die Gasauslaßleitung und werden durch das Präzissionsentlüftungsventil abgeblasen. Das auf diese Weise von Feststoffen und Gasen gereinigte Wasser fließt aus dem Druckbehälter in die Hausinstallation ab.

Eine bevorzugte Ausführungsform der Erfindung ist dadurch gekennzeichnet, daß in den auf den Druckbehälter folgenden Teil der Wasserversorgungsleitung ein Kontrollfilter eingeschaltet ist, der ein vom Wasser durchströmtes, auf der angeströmten Seite in ein Filtergehäuse eingeschlossenes und der Sichtkontrolle von außen zugängliches Filterelement aufweist, wobei das Filterhäuse unterhalb des Filterelements über ein drittes steuerbares Absperrventil an eine dritte, im Wasserkanal mündende Abwasserspülleitung angeschlossen ist. Dieser Kontrollfilter dient mit der Möglichkeit der Sichtkontrolle des Filterelements lediglich der Kontrolle der Wirksamkeit der erfindungsgemäßen Vorrichtung, wobei auch hier das Filterelement einem automatischen Reinigungsvorgang unterworfen werden kann, um jederzeit seine Wirksamkeit voll zu gewährleisten. Solange sich am Filterelement keine erkennbaren Verschmutzungen absetzen, arbeitet die Filtervorrichtung in gewünschter Weise. Zweckmäßigerweise ist der Kontrollfilter mit einem Präzisionsentlüftungsventil ausgestattet, was eine Kontrolle auch bezüglich der Entgasungswirkung erlaubt.

Es empfiehlt sich, daß die Gasauslaßleitung an der höchsten und die Spülleitung an der tiefsten Stelle des Druckbehälters angesetzt sind, um einerseits Gasblasen, andererseits Schmutzansammlungen im Druckbehälter auszuschließen.

Der Aufbau eines unzulässigen Überdrucks im System kann in einfacher Weise dadurch vermieden werden, daß in der Gasauslaßleitung zwischen dem Präzisionsentlüftungsventil und dem Druckbehälter ein Überdrucksicherheitsventil mit einem überaufstutzen vorgesehen ist, der in eine in den Abwasserkanal führende Überlaufleitung mündet.

Rückströmungen können in der Vorrichtung in üblicher Weise dadurch verhindert werden, daß in der Wasserversorgungsleitung je ein KFR-Ventil der Einströmöffnung des Druckbehälters vor-, bzw. seiner Ausströmöffnung nachgeschaltet ist, und zwar in Fließrichtung des Wassers nach dem der Einströmöffnung vor-, bzw. vor dem der Ausströmöffnung nachgeschalteten Filter.

Die steuerbaren Absperrventile sind vorzugsweise als automatisch nach einem Zeitplan gesteuerte Magnetventile ausgebildet.

Im folgenden wird die Erfindung an einem in der Zeichnung dargestellten Ausführungsbeispiel näher erläutert. Die einzige Figur zeigt in teils schematischer Darstellung den Aufbau einer Vorrichtung zur Reinigung von Druckwasser in einer Hauswasserversorgungsinstallation.

In der Zeichnung ist mit 7 ein Montageblock bezeichnet, dem aus einer nicht dargestellten Hauptwasserversorgungsleitung Wasser in Richtung des Pfeiles 15.1 zuströmt und aus dem das Wasser in Richtung des Pfeiles 15.2 zu einer ebenfalls nicht dargestellten Hauswasserversorgungsinstallation abströmt. Je nach Einstellung der drei im Montageblock 7 befindlichen Absperrventile kann das Wasser den Montageblock 7 direkt durchströmen oder, was den Regelbetriebsfall darstellt, in eine Wasserversorgungsleitung 8 umgelenkt werden, wenn das mittlere Absperrventil 7' des Montageblocks 7 geschlossen und die beiden endseitigen Absperrventile 7" geöffnet sind. In die in Strömungsrichtung an den Montageblock 7 anschließende Wasserversorgungsleitung 8 ist ein FWS-Sichtschmutzfilter 9 eingeschaltet, der ein vom Wasser durchströmtes, auf der angeströmten Seite in ein Filtergehäuse 9' eingeschlossenes, in der Zeichnung nicht erkennbares mechanisches Filterelement aufweist. Das Filtergehäuse 9' ist unterhalb des Filterelements über ein erstes steuerbares Absperrventil 10.1 an eine in einen Abwasserkanal 21 mündende erste Abwasserspülleitung 11.1 angeschlossen. Das Absperrventil 10.1 ist als Magnetventil ausgebildet. Dem Schmutz filter 9 ist im weiteren Zuge der Wasserversorgungsleitung 8 hinter einem KFR-Ventil 12.1 über eine Verschraubung 13.1 ein Druckbehälter 20 nachgeschaltet, wobei der Wassereinlauf aus der Wasserversorgungsleitung 8 durch eine Einströmöffnung 20.1 im oberen Behälterteil und der Wasserauslauf in den dem Druckbehälter 20 nachgeschalteten Teil der Wasserversorgungsleitung 8 durch eine Ausströmöffnung 20.2 im unteren Behälterteil erfolgt. Die Einströmöffnung 20.1 liegt im oberen Drittel, die Ausströmöffnung 20.2 im unteren Drittel des Druckbehälters 20. Oberhalb der Einströmöffnung 20.1, nämlich an der höchsten Stelle des Druckbehälters 20, ist dieser an eine Gasauslaßleitung 22 angeschlossen, in der sich ein unter dem Handelsnamen Tubra-Siko-mat erhältlicher Block 3 mit einem Überdrucksicherheitsventil und einem Manometer 4 befindet, wobei das Überdrucksicherheitsventil einen Überlaufstutzen 23 besitzt, der offen in einen Trichter 5 an einer in den Abwasserkanal 21 führenden Überlaufleitung 6 mündet. Der Block 3 ist weiter mit einem Präzisionsentlüftungsventil 2 ausgestattet. An das Entlüftungsventil 2 schließt sich noch eine durch ein steuerbares Magnetventil 24 schließbare Entgasungsleitung 25 an, die in die freie Atmosphäre mündet. Unterhalb der Ausströmöffnung 20.2, und zwar im Boden an seiner tiefsten Stelle ist der Druckbehälter 20 an eine Spülleitung 18 angeschlossen, die über ein zweites steuerbares Absperrventil 10.2, nämlich wiederum ein Magnetventil, mit einer zweiten, ebenfalls im Abwasserkanal 21 mündenden Abwasserspülleitung 11.2 verbunden ist. Zwischen dem Druckbehälter 20 und diesem steuerbaren Absperrventil 10.2 ist ein von Hand zu betätigender Kugelhahn 16 eingeschaltet. An die Ausströmöffnung 20.2 des Druckbehälters 20 schließen im weiteren Verlauf der Wasserversorgungsleitung 8 über eine Verschraubung 13.2. und ein KFR-Ventil 12.2 ein Kontrollfilter 17 an, der den gleichen Aufbau wie der FWS-Sichtschmutzfilter 9 besitzt. Bei diesem Kontrollfilter 17 ist das das Filterelement einschließende Filtergehäuse 17' unterhalb des Filterelementes über ein drittes steuerbares Absperrventil 10.3 an eine dritte, im Abwasserkanal 21 mündende Abwasserleitung 11.3 angeschlossen. Der Kontrollfilter 17 ist im übrigen ebenfalls mit einem Präzisionsentlüftungsventil 26 ausgestattet.

Die Funktionsweise der Vorrichtung läßt sich kurz wie folgt beschreiben:

Das Wasser fließt in der Wasserversorgungsleitung 8 durch den FWS-Sichtschmutzfilter 9 und die Einströmöffnung 20.1 in den oberen Teil des mit einem Standfuß 19 versehenen Druckbehälters 20 ein. Grober Schmutz bleibt dabei am Filterelement des Schmutzfilters 9 hängen. Zu beliebigen oder nach einem Zeitplan vorgegebenen Zeitpunkten wird das Absperrventil 10.1 in der Abwasserspülleitung 11.1 geöffnet, so daß Wasser aus dem Filtergehäuse 9' in die Abwasserspülleitung 11.1 ausfließen kann, wobei sich innerhalb des Filtergehäuses 9' eine Wirbelströmung am Filterelement ergibt, die den Schmutz am Filterelement ab-und in die Abwasserspülleitung 11.1 ausspült. Im Druckbehälter 20 selbst wird das Wasser wegen der Behältergröße träge und verliert im wesentlichen seine Fließgeschwindigkeit. Im Druckbehälter 20 können dadurch restliche Verschmutzungsteilchen auf den Behälterboden absinken und durch die Spülleitung 18 ausgespült werden, wenn zu diesem Zweck das die Spülleitung 18 abschließende Absperrventil 10.2 wiederum zu beliebigen oder nach einem Zeitplan gesteuerten Zeiten geöffnet wird. Die im Wasser enthaltenen gasförmigen Beimengungen, wie insbes. aggressive Kohlensäure, steigen im Druckbehälter 20 nach oben und gelangen durch die Gasauslaßleitung 22 zum Entlüftungsventil 2, durch das sie in die Entgasungsleitung 25 abgeblasen werden. Mit Hilfe des in der Entgasungsleitung 25 vorgesehenen Magnetventils 24 besteht die Möglichkeit einer Kontrolle der Entgasungsfunktion. Bleibt nämlich das Magnetventil 24 eine Zeit lang geschlossen, sammeln sich die abgeschiedenen Gasbestandteile in der Entgasungsleitung 25 vor dem Magnetventil 24 und strömen mit deutlichem Geräusch nach außen ab, wenn das Magnetventil 24 geöffnet wird. Das reine, saubere Wasser fließt über den Kontrollfilter 17 mit Präzisionsentlüftungsventil 26 ab. Die Vorrichtung arbeitet solange einwandfrei, wie sich am Filterelement des Kontrollfilters 17 keine Schmutzpartikel absetzen und am Präzisionsentlüftungsventil 26 keine Gase abgeblasen werden. Alle Magnetventile können durch eine in der Zeichnung nicht dargestellte zentrale Steuereinheit nach einem vorgegebenen Zeitplan gesteuert werden.

## Patentansprüche

1. Vorrichtung zur Reinigung von Druckwasser in Wasserversorgungs-, insbesondere Hauswasserversorgungsinstallationen, wobei in eine Wasserversorgungsleitung (8) ein Schmutzfilter (9) eingeschaltet ist, der ein vom Wasser durchströmtes, auf der angeströmten Seite in ein Filtergehäuse (9') eingeschlossenes mechanisches Filterelement aufweist, wobei das Filtergehäuse (9') an eine in einen Abwasserkanal (21) mündende erste Abwasserspülleitung (11.1) angeschlossen und dem Schmutzfilter (9) im Zuge der Wasserversorgungsleitung (8) ein Druckbehälter (20) nachgeschaltet ist, wobei der Wassereinlauf durch eine Einströmöffnung (20.1) und der Wasserauslauf durch eine Ausströmöffnung (20.2) erfolgt, dadurch gekennzeichnet, daß das Filtergehäuse (9') unterhalb des Filterelements über ein erstes steuerbares Absperrventil (10.1) an die erste Abwasserspülleitung (11.1) angeschlossen ist, daß die Einströmöffnung (20.1) im oberen Behälterteil und die Ausströmöffnung (20.2) im unteren Behälterteil angeordnet ist und daß der Druckbehälter (20) oberhalb der Einströmöffnung (20.1) an eine Gasauslaßleitung (22) mit darin angeordnetem Präzisionsentlüftungsventil sowie unterhalb der Ausströmöffnung (20.2) an eine Spülleitung (18) angeschlossen ist, die über ein zweites steuerbares Absperrventil (10.2) mit einer zweiten, ebenfalls im Abwasserkanal (21) mündenden Abwasserspülleitung (11.2) verbunden ist.

2. Vorrichtung nach Anspruch 1, dadurch gekennzeichnet, daß in den auf den Druckbehälter (20) folgenden Teil der Wasserversorgungsleitung (8) ein Kontrollfilter (17) eingeschaltet ist, der ein vom Wasser durchsströmtes, auf der angeströmten Seite in ein Filtergehäuse (17') eingeschlossenes und der Sichtkontrolle von außen zugängliches Filterelement aufweist, wobei das Filtergehäuse (17') unterhalb des Filterelements über ein drittes steuerbares Absperrventil (10.3) an eine dritte, im Abwasserkanal (21) mündende Abwasserspülleitung (11.3) angeschlossen ist.

3. Vorrichtung nach Anspruch 2, dadurch gekennzeichnet, daß der Kontrollfilter (17) mit einem Präzisionsentlüftungsventil (26) ausgestattet ist.

4. Vorrichtung nach einem der Ansprüche 1 bis 3, dadurch gekennzeichnet, daß die Gasauslaßleitung (22) an der höchsten und die Spülleitung (18) an der tiefsten Stelle des Druckbehälters (20) angesetzt sind.

5. Vorrichtung nach einem der Ansprüche 1 bis 4, dadurch gekennzeichnet, daß in der Gasauslaßleitung (22) zwischen dem Präzisionsentlüftungsventil (2) und dem Druckbehälter (20) ein Überdrucksicherheitsventil (3) mit einem überlaufstutzen (23) vorgesehen ist, der in eine in den Abwasserkanal (21) führende Überlaufleitung (6) mündet.

6. Vorrichtung nach einem der Ansprüche 1 bis 5, dadurch gekennzeichnet, daß in der Wasserversorgungsleitung (8) je ein KFR-Ventil (12.1, 12.2) der Einströmöffnung (20.1) des Druckbehälters (20) vor-, bzw. seiner Ausströmöffnung (20.2) nachgeschaltet ist, und zwar in Fließrichtung des Wassers nach dem der Einströmöffnung (20.1) vor-, bzw. vor dem der Ausströmöffnung (20.2) nachgeschalteten Filter (9, 17).

7. Vorrichtung nach einem der Ansprüche 1 bis 6, dadurch gekennzeichnet, daß die steuerbaren Absperrventile (10.1, 10.2, 10.3) als automatisch nach einem Zeitplan gesteuerte Magnetventile ausgebildet sind.

## Claims

1. Apparatus for cleaning pressurised water in water supply, in particular domestic water supply installations, wherein a dirt filter (9), having a mechanical filter element which is enclosed in a filter housing (9') on the upstream side and through which the water flows, is connected in a water supply line (8), and wherein the filter housing (9') is connected to a first effluent flushing pipe (11.1) opening into a drain (21) and a pressure tank (20) is connected in series with the dirt filter (9) following the water supply line (8), wherein the water flows in through an inlet aperture (20.1) and out through an outlet aperture (20.2), characterised in that the filter housing (9') is connected, below the filter element, via a first controllable check valve (10.1) to the first effluent flushing line (11.1), in that the inlet aperture (20.1) is disposed in the upper part of the tank and the outlet aperture (20.2) is disposed in the lower part of the tank, and in that the pressure tank (20) is connected above the inlet aperture (20.1) to a gas outlet line (22) with a precision deaerating valve therein and below the outlet aperture (20.2) to a flushing line (18), which is connected via a second controllable check valve (10.2) to a second effluent flushing line (11.2) also opening into the drain (21).

2. Apparatus according to claim 1, characterised in that incorporated in the part of the water supply line (8) following the pressure tank (20) is a control filter (17) comprising a filter element, which is accessible from the outside, through which the water passes, and which is enclosed on the upstream side in a filter housing (17'), the filter housing (17') being connected below the filter element via a third controllable check valve (10.3) to a third effluent flushing line (11.3) opening into the drain (21).

3. Apparatus according to claim 2, characterised in that the control filter (17) is equipped with a precision deaeration valve (26).

4. Apparatus according to one of claims 1 to 3, characterised in that the gas outlet line (22) is positioned at the highest, and the flushing line (18) at the lowest point of the pressure tank (20).

5. Apparatus according to one of claims 1 to 4, characterised in that a high-pressure safety release valve (3) having an overflow connection (23) is provided in the gas outlet line (22) between the precision deaeration valve (2) and the pressure tank (20), said overflow connection opening into an overflow pipe (6) leading into the drain (21).

6. Apparatus according to one of claims 1 to 5, characterised in that in the water supply line (8) a respective stop cock (12.1, 12.2) is connected upstream of the inlet aperture (20.1) of the pressure tank (20) or downstream of its outlet aperture (20.2), in particular (in the direction of flow of the water) downstream of the filter (9) connected upstream of the inlet aperture (20.1) or upstream of the filter (17) connected downstream of the outlet aperture.

7. Apparatus according to one of claims 1 to 6, characterised in that the controllable check valves (10.1, 10.2, 10.3) take the form of magnetic valves operating automatically according to a timetable.

## Revendications

1. Dispositif pour la purification d'eau sous pression dans des installations de distribution d'eau, en particulier dans des installations domestiques de distribution d'eau, dans lequel un filtre à impuretés (9) est monté dans une conduite de distribution d'eau (8) et présente un élément filtrant mécanique enfermé sur le côté affluant dans un corps de filtre (9') et parcouru par l'eau, le corps de filtre (9') étant raccordé à une première conduite de vidage des eaux usées (11.1) débouchant dans un canal des eaux usées (21) et un récipient sous pression (20) étant installé en aval du filtre à impuretés (9) au fil de la conduite de distribution d'eau (8), l'entrée de l'eau s'effectuant à travers une ouverture d'entrée (20.1) et la sortie de l'eau s'effectuant à travers une ouverture de sortie (20.2), caractérisé en ce que le corps de filtre (9') est, sous l'élément filtrant, raccordé à la première conduite de vidage des eaux usées (11.1) par le biais d'une première vanne d'arrêt (10.1) asservie, en ce que l'ouverture d'entrée (20.1) est disposée dans la partie supérieure de récipient et l'ouverture de sortie (20.2) est disposée dans la partie inférieure de récipient et en ce que le récipient sous pression (20) est, au-dessus de l'ouverture d'entrée (20.1), raccordé à une conduite d'évacuation des gaz (22) munie d'une vanne de purge d'air de précision (2) qui y est disposée et est raccordé, sous l'ouverture de sortie (20.2), à une conduite de vidage (18) qui est raccordée, par le biais d'une deuxième vanne d'arrêt (10.2) asservie, à une deuxième conduite de vidage des eaux usées (11.2) débouchant également dans le canal des eaux usées (21).

2. Dispositif selon la revendication 1, caractérisé en ce qu'un filtre de contrôle (17) est installé dans la partie de la conduite de distribution d'eau (8) qui suit le récipient sous pression (20) et présente un élément filtrant, parcouru par l'eau, enfermé, sur le côté affluant, dans un corps de filtre (17') et accessible au contrôle visuel depuis l'extérieur, le corps de filtre (17') étant, sous l'élément filtrant, raccordé, par le biais d'une troisième vanne d'arrêt (10.3) asservie, à une troisième conduite de vidage des eaux usées (11.3) débouchant dans le canal des eaux usées (21).

3. Dispositif selon la revendication 2, caractérisé en ce que le filtre de contrôle (17) est équipé d'une vanne de purge d'air de précision (26).

4. Dispositif selon l'une des revendications 1 à 3, caractérisé en ce que la conduite d'évacuation des gaz (22) est placée à l'endroit le plus élevé du récipient sous pression (20) et la conduite de vidage (18) est placée à l'endroit le plus bas du récipient sous pression (20).

5. Dispositif selon l'une des revendications 1 à 4, caractérisé en ce que, dans la conduite d'évacuation des gaz (22), entre la vanne de purge d'air de précision (2) et le récipient sous pression (20), il est prévu une soupape de sécurité de surpression (3) avec une tubulure de trop-plein (23) qui débouche dans une conduite de trop-plein (6) conduisant dans le canal des eaux usées (21).

6. Dispositif selon l'une des revendications 1 à 5, caractérisé en ce que, dans la conduite de distribution d'eau (8), une vanne KFR (12.1, 12.2) est respectivement montée en amont de l'ouverture d'entrée (20.1) du récipient sous pression (20) ou en aval de son ouverture de sortie (20.2), et cela, dans le sens d'écoulement de l'eau, après le filtre (9,17) monté en amont de l'ouverture d'entrée (20.1) ou avant le filtre (9, 17) monté en aval de l'ouverture de sortie (20.2).

7. Dispositif selon une des revendications 1 à 6, caractérisé en ce que les vannes d'arrêt (10.1, 10.2, 10.3) asservies sont réalisées sous la forme d'électrovannes commandées automatiquement selon un planning.
